# EUROPÄISCHE PATENTSCHRIFT

(11) **EP 1 178 142 B1**
(45) Veröffentlichungstag und Bekanntmachung des Hinweises auf die Patenterteilung: **16.07.2003**
(21) Anmeldenummer: 01113039.0
(22) Anmeldetag: 29.05.2001
(51) Int. Cl.: D04H 3/16

(54) **Verfahren und Vorrichtung zur Herstellung eines Spinnvlieses**
Method and apparatus for making a spunbonded nonwoven
Procédé et installation pour la fabrication d'un nontissé du type spunbonded

(30) Priorität: 25.07.2000 DE 10036047
(43) Veröffentlichungstag der Anmeldung: 06.02.2002
(73) Patentinhaber: Carl Freudenberg KG, 69469 Weinheim (DE)
(72) Erfinder: Hess, Michael, 67705 Trippstadt (DE); Löcher, Engelbert, 67551 Worms (DE)

(56) Entgegenhaltungen:
- EP-A- 1 081 262
- DE-A- 3 807 483
- GB-A- 1 219 921
- US-A- 3 293 718
- US-A- 3 720 361
- US-A- 4 064 605
- US-A- 4 285 452
- US-A- 4 753 698
- US-A- 5 045 271
- US-A- 5 711 970
- PATENT ABSTRACTS OF JAPAN vol. 018, no. 257 (C-1200), 17. Mai 1994 (1994-05-17) & JP 06 033360 A (YOSHIKAZU YAMAGUCHI), 8. Februar 1994 (1994-02-08)

## Beschreibung

### Technisches Gebiet

Für die Erstellung von Spinnvliesen sind verschiedene Verfahren und dafür geeignete Vorrichtungen bekannt. Als Ausgangsmaterialien werden thermoplastische Polymere verwendet, die aufgeschmolzen zu feinen Spinnfäden versponnen werden. Die ersponnenen Fäden werden meist aerodynamisch verstreckt und erhalten dadurch die gewünschte Festigkeit. Die Ablage der Fäden erfolgt nach dem Spinnvorgang oder auch unter Zwischenschaltung von Spulen auf einem Ablageband auf dem sie übereinander zu liegen kommen und das Spinnvlies bilden.

### Stand der Technik

In der DE-AS 1 303 569 ist ein Verfahren zum Herstellen von Vliesen bekannt bei dem die ausgesponnenen Fäden durch einen Kanal geführt werden, dort aerodynamisch verstreckt werden und danach auf einer perforierten, sich fortbewegenden Unterlage in Vliesform abgelegt werden.

Um die statistisch ungeordnete Ablage der Fäden zu gewährleisten, ist unterhalb des Luftführungskanals eine Turbulenzzone vorgesehen, die ein Überkreuzlegen der Fäden unterstützt. Es entsteht ein sehr unregelmäßiges Vliesbild. Eine hohe Gleichmäßigkeit des Spinnvlieses wird dadurch erreicht, dass hintereinander mehrere Führungskanäle vorgesehen und die daraus hervortretenden Fadenscharen schichtmäßig übereinander zu einem Vlies abgelegt werden.

Um die angestrebte Gleichmäßigkeit des Vlieses und seine Festigkeit in Längs- oder Querrichtung bestimmen zu können, ist aus der DE 39 07 215 A1 bekannt, die Spinnbalken mitsamt der Fadenabzugsvorrichtung drehbar auszubilden. Hierdurch sollen auch die Nachteile behoben werden, die beim sogenannten Vorhangverfahren auftreten und die in bestimmten Bereichen zu Überlagerungen einzelner Filamenten führen können. Beim Vorhangverfahren besitzt das Vlies eine bevorzugte Festigkeit in Längsrichtung, d.h. in Produktionsrichtung, während die Festigkeitswerte in Querrichtung geringer sind. Durch die Schrägstellung der Spinnbalken mitsamt der Ablege- und Streckvorrichtung soll dieses ausgeglichen werden.

Bekannt ist außerdem durch die DE 35 42 660 C2 unterhalb des Abzugskanals eine Ablenkung des Luftstroms mit Hilfe einer parallel angeordneten Schwenkvorrichtung zu erreichen um dadurch eine Pendelbewegung der Fäden zu erzielen. Die Schwenkbewegung erfolgt in Laufrichtung des Ablagebandes in Produktionsrichtung; u.a. können hier auch sogenannte Coanderschalen Verwendung finden wie sie beispielsweise in der DE 24 21 401 C3 beschrieben sind. Die vorgesehenen Maßnahmen sind jedoch relativ träge, so dass nur langsame Schwingungen der Fadenschar möglich sind.

### Darstellung der Erfindung

Der Erfindung liegt die Aufgabe zugrunde ein Verfahren mit dazugehöriger Vorrichtung zur Herstellung eines Spinnvlieses zu schaffen mit dem eine sehr hohe Gleichmäßigkeit- der Vliesstruktur und Flächengewichtsverteilung erreicht werden kann. Darüber hinaus soll es möglich sein, die Längs- bzw. Querfestigkeit des Vlieses in vorgegebener Weise herzustellen. Die Festigkeit in Querrichtung soll beispielsweise gleich groß wie die Festigkeit in Längsrichtung sein.

Die Lösung der gestellten Aufgabe erfolgt mit den Merkmalen der Ansprüche 1 und 8. Die Unteransprüche 2 bis 7 und 9 bis 25 sind vorteilhafte Weiterbildungen des Erfindungsgedankens.

Die Erfindung geht aus von einem Verfahren zur Herstellung eines Spinnvlieses durch Ausspinnen einer parallel nebeneinander angeordneten linearen Fadenschar in Form eines Vorhangs aus einer Vielzahl von Spinnkapilaren mit aerodynamischem Abziehen und Verstrecken der Fadenschar. Gemäß der Erfindung wird die aus dem Verstreckungskanal austretende oder einer Spule abgezogene Fadenschar von einem Luftstrom mit periodisch wechselnden Richtungen seitlich quer bewegt, wobei der Luftstrom in horizontaler Ebene gesehen schräg zur Fadenschar abwechselnd ausrichtet ist. Einzelne Luftstöße in wechselnden Richtungen bewirken, dass die Fadenschar quer zur Produktionsrichtung hin- und herbewegt wird, was zu der gewollten Vliesstruktur führt, beispielsweise eine hohe Gleichmäßigkeit in der Struktur.

Die Luftströme können abwechselnd von links und rechts ausgeführt werden. Als günstig erwies sich, wenn zwischen den einzelnen Luftströmen Luftpausen eingefügt sind, bei denen kein Luftstoß vorhanden ist und die ein zwischen den Luftstößen ein senkrechtes Ausrichten der Fadenschar gestatten.

Die generelle Ausblasrichtung der Luftströme ist senkrecht auf die Fadenschar gerichtet. Dabei wird ein Ausblaswinkel in horizontaler Ebene von 15° gewählt. Andere Ausblaswinkel sind je nach Bedarf selbstverständlich möglich. Möglich ist auch die Ausblasrichtung in vertikaler Ebene schräg nach unten auf die Fadenschar auszurichten. Der Ausblaswinkel in vertikaler Ebene kann 15° betragen.

Es ist ausreichend, wenn die Luftströme von der Vorderfront auf die Fadenschar gerichtet sind. Dieses schließt jedoch nicht aus, dass der Luftstrom auch von der Hinterfront oder von beiden Frontseiten auf die Fadenschar gerichtet werden kann. Dieses ist unter anderem abhängig von der Stärke der einzelnen Fäden und von den vorhandenen Strömungsverhältnissen für die Luftstöße. Gegebenenfalls kann der Ablagevorgang zusätzlich noch durch periodisch bewegte Strömungsleitflächen wie Schwenkklappen, Coanderschalen oder dergleichen unterstützt werden. Diese werden wie bereits im Stand der Technik bekannt so angeordnet, dass sie in Produktionsrichtung die Fadenschar zusätzlich hin und her schwenken.

Die Vorrichtung zur Durchführung des Verfahrens besteht aus einem Spinnbalken mit einer Vielzahl von in einer Reihe liegenden Spinnkapilaren mit einem Kühlluftschacht und Verstreckungskanal und einem Ablageband. Gemäß der Erfindung ist unterhalb des Verstreckungskanals vor und / oder hinter der Fadenschar mindestens ein Blasschacht angeordnet mit in horizontaler Ebene gesehen schräg zur Fadenschar ausgerichteten Luftaustrittsdüsen. Die Luftaustrittsdüsen sind so angeordnet, dass sie wechselweise einen Luftstrom in unterschiedliche Richtungen blasen können und zwar auf die Fadenschar gesehen von links oder rechts. Dabei ist es günstig, wenn mindestens zwei parallel zueinander angeordnete Luftaustrittsdüsenreihen vorgesehen sind, wobei die Düsen einer Reihe entgegengesetzt zu den Düsen der anderen Reihe ausgerichtet sind. Die Luftzufuhr zu den Düsen erfolgt nacheinander, so dass einmal die Düsen nach links und einmal die Düsen nach rechts mit der Luft beaufschlagt sind. Hierfür wird die Luftzufuhr zu den Düsen jeweils einer Reihe durch einen Verschluss abgeschlossen. Möglich ist aber auch, die Düsen selbst mit Verschlüssen zu versehen und die Düsen jeweils einer Reihe abzuschließen und die andere Reihe zu öffnen.

Für den Abschluss der Düsen kann eine drehbare Walze vorgesehen sein, die hohl ausgebildet und mit Längsschlitzen versehen ist.

Die Düsen können durch wellblechartige Einlagen mit schräg zu ihrer Längsrichtung verlaufenden Wellungen gebildet sein, die in die Düsenwand eingelegt sind. Sie sind vorzugsweise auswechselbar, so dass der durch sie hindurchtretende Volumenstrom oder auch die Strömungsrichtung oder deren Winkel leicht verändert werden kann.

Die Düsenwand ist mit übereinander liegenden Längsschlitzen versehen, die mit den Längsschlitzen in der Walze korrespondieren. Eine besonders günstige Ausführungsform sieht die Anordnung eines Luftstauraumes im Blasschacht vor, der zwischen der Düsenwand und einer an der Walze liegenden Abdichtwand angeordnet ist. Dadurch wird eine sehr gleichmäßige Beaufschlagung der Düsen erreicht.

Der Luftstauraum ist durch ein Zwischenblech in zwei Kammern aufgeteilt, die den jeweilig oberen und unteren Längsschlitzen der Abdichtwand und den oberen und unteren Düsen in der Düsenwand zugeordnet sind. Die Walze ihrerseits ist dabei in einem mit Druckluft gefüllten Längskanal angeordnet, der mit einem Druckluftspeicher verbunden ist.

Die rotierende Walze hat den Vorteil, dass auch bei größeren Produktionsbreiten ein gleichmäßiger Druck an den Düsen über die gesamte Produktionsbreite ansteht.

Die Ausblaswinkel der Düsen beider Düsenreihen sind vorzugsweise gleich, wodurch an der Fadenschar in beiden Richtungen eine gleiche Auslegung erreicht wird. Die Ausblaswinkel betragen 10 bis 60°, bevorzugt 45°.

Zur weiteren Unterstützung des Vlieslegeverfahrens kann unterhalb des Blasschachtes eine verstellbare mechanische Luftführung zur Steuerung der Richtung der Luftströmung vorgesehen sein. Diese Luftführung kann aus schwenkbaren Flügelklappen oder auch aus Coanderschalen bestehen, durch welche die Fadenschar in Produktionsrichtung hin- und herbewegt werden kann.

Zur Unterstützung der Luftführung sieht die bevorzugte Ausführungsform vor, dem Blasschacht gegenüber auf der anderen Front der Fadenschar ein in Blasschachtrichtung verstellbares Luftleitblech anzubringen. Durch dieses Luftleitblech wird die Richtung der seitlichen Luftströmung unterstützt und die seitliche Schwenkbewegung der Fadenschar kann stärker oder weniger stark eingestellt werden, in dem das Luftleitblech näher an den Blasschacht herangeführt wird oder davon entfernt wird.

### Kurzbeschreibung der Zeichnung

Anhand der Zeichnung wird die Erfindung nachstehend näher erläutert:

Es zeigt:
Fig. 1 schematisch den Verfahrensablauf,
Fig. 2 schematisch den Blasschacht mit abgelenkter Fadenschar,
Fig. 3 Luftaustrittsdüsen des Blasschachtes in der Draufsicht,
Fig. 4 den Verstreckungskanal mit Blasschacht und Luftführungen in der teilweisen perspektivischen Ansicht und
Fig. 5 den Blasschacht mit einem Luftstauraum.

### Ausführung der Erfindung

In der Fig. 1 sind schematisch vier Einzelschritte A, B, C und D des Verfahrens dargestellt. Durch die senkrechten Striche 1 sind die Frontwandungen eines Blasschachtes 3 veranschaulicht. Mit 2 ist ein Luftleitblech bezeichnet. Die Punkte 4 sollen die einzelnen Fäden der Fadenschar wiedergeben. Durch den Pfeil 5 ist die Bewegungsrichtung des Ablagebandes angezeigt. Die gebogenen Pfeile 6 und 7 geben die Strömungsrichtung des Luftstroms wieder.

Bei dem im Beispiel gewählten Verfahren wird die Fadenschar aus den Fäden 4 von ihrer Produktionsrichtung gesehen einmal nach rechts, siehe Schritt B, und einmal nach links, siehe Schritt D, bewegt. Zwischen diesen Bewegungen wird der Luftstrom gestoppt, so dass die Fadenschar sich senkrecht ausrichten kann, wie in den Schritten A und C gezeigt. Aus dem Blasschacht 3, der sich in Produktionsrichtung gesehen an der Rückfront der Fadenschar befindet, wird periodisch aus den dafür vorgesehenen Düsen einmal die Luft nach rechts, siehe Schritt B, und einmal die Luft nach links, siehe Schritt D, ausgeblasen. An der Vorderfront der Fadenschar befindet sich das Luftleitblech 2, welches mit einem Verstellmechanismus versehen ist und dessen Abstand vom Blasschacht 3 einstellbar ist.

Unten auf der Figur ist schematisch die Ablage eines einzelnen Fadens 4 eingezeichnet und es ist erkennbar, dass der Faden 4 bei seiner Ablage eine Bewegung vollführt, die etwa die Form einer Acht auf der Ablage ergibt.

In der Fig. 2 ist der Blasschacht 3 mit den übereinander in Reihen liegenden Luftaustrittsdüsen 10 und 11 gezeigt. Die aus dem Verstreckungskanal 12 austretende Fadenschar 8 wird durch den aus den Düsen 10 austretenden Luftstrom zunächst nach rechts abgelenkt, was durch die ausgezogenen Striche der Fadenschar 8 angezeigt ist. Nach Wegnahme des Luftstroms richtet sich die Fadenschar 8 wieder senkrecht aus und wird im weiteren Schritt durch den Luftstrom aus den Luftaustrittsdüsen 11 in die entgegengesetzte Richtung abgelenkt, was mit den punktierten Strichen der Fadenschar 8 angezeigt ist. Es sei bemerkt, dass diese Darstellung nur schematisch das Prinzip des Verfahrens wiedergibt.

In der Fig. 3 sind die Düsen 10 und 11 des Blasschachtes 3 in der Draufsicht gezeigt. Die Pfeile 6 und 7 geben die Strömungsrichtung der Luftströmung an. Der Blasschacht 3 ist mit einem Zwischenblech ausgestattet, der die jeweiligen Räume für die Düsen 10 und 11 voneinander trennt. Dadurch ist es möglich, jeden Raum des Blasschachtes 3 getrennt mit Druckluft zu versorgen.

In der Fig. 4 ist eine Zusammenstellung von Verstreckungskanal 12, Blasschacht 3 und Ablageband 13 wiedergegeben. Der Blasschacht 3 hat die Düsen 10 und 11 aus denen die Luftströme 6 und 7 austreten. Durch das Zwischenblech 14 ist der Blasschacht 3 in zwei Kammern 15 und 16 unterteilt, über die Druckluft den Düsen 10 und 11 zugeführt wird. Dem Blasschacht 3 gegenüberliegend ist das Luftleitblech 2 angebracht, das über geeignete Stellmechanismen in Richtung auf den Blasschacht 3 verschoben werden kann, was durch den Doppelpfeil 21 angezeigt ist. Unterhalb des Luftleitblechs 2 ist die Flügelklappe 22 vorgesehen, die um die Achse 23 verschwenkt werden kann, wie das mit dem Pfeil 24 angedeutet ist. Die aus dem Verstreckungskanal 12 austretende Fadenschar 8 wird durch die Luftströme aus den Luftaustrittsdüsen 10 und 11 seitlich quer hin und her bewegt. Durch die Flügelklappe 22 wird die Fadenschar 8 zusätzlich in Produktionsrichtung hin- und her geschwenkt. Das auf dem Ablageband 13 sich bildende Vlies hat eine außergewöhnlich hohe Gleichmäßigkeit und gleiche Flächengewichtsverteilung.

In der Fig. 5 ist die bevorzugte Ausführungsform gezeigt, bei der die hohle und mit Schlitzen 31 versehene Walze 30 im Blasschacht 3 in einem separaten Längskanal 40 angeordnet ist. Zwischen der Düsenwand 33 des Blasschachts 3 und einer Abdichtwand 34, an der die Walze 30 anliegt, ist ein Luftstauraum 32 vorhanden, der über das Zwischenblech 14 in zwei Kammern 15 und 16 unterteilt ist. In der Düsenwand 33 sind die Düsen 10 und 11 in Reihen übereinander angeordnet. Sie werden durch wellblechartige Kammern 15 und 16 unterteilt ist. In der Düsenwand 33 sind die Düsen 10 und 11 in Reihen übereinander angeordnet. Sie werden durch wellblechartige Einlagen 35 gebildet, mit schräg zu ihrer Längsrichtung (zur Maschinenbreite) verlaufenden Wellungen. Die Einlagen 35 sind auswechselbar. Die Abdichtwand 34 hat übereinander liegende Längsschlitze 36, die mit den Längsschlitzen 31 in der Walze 30 korrespondieren. Die Längsschlitze 31 und 36 sind so aufeinander abgestimmt, dass die Druckluft nur entweder der oberen Kammer 15 oder der unteren Kammer 16 zugeführt wird. Dabei können Zwischenpausen eingelegt werden, durch Überdeckung der Schlitze 36 durch die Walzenwandung, welche ein senkrechtes Ausrichten der Fäden 8 erlauben. Je nach dem Verhältnis der Längsschlitze 31 und der Walzenwandung und der Schlitze 36 in der Abdichtwand 34 kann die Luftströmung aus dem Längskanal 40 in die Kammern 15 und 16 variiert werden. Das Längskanal 40 ist über mehrere Anschlussstutzen 42 mit einem sich parallel zum Längskanal 40 erstreckender Druckluftspeicher 41 verbunden.

## Patentansprüche

1. Verfahren zur Herstellung eines Spinnvlieses durch Ausspinnen einer parallel nebeneinander angeordneten linearen Fadenschar in Form eines Vorhangs aus einer Vielzahl von Spinnkapillaren mit aerodynamischem Abziehen und Verstrecken der Fadenschar, wobei die aus dem Verstreckungskanal austretende oder einer Spule abgezogene Fadenschar von einem Luftstrom mit periodisch wechselnden Richtungen seitlich quer bewegt wird, wobei der Luftstrom in horizontaler Ebene gesehen schräg zur Fadenschar abwechselnd ausgerichtet ist, **dadurch gekennzeichnet, dass** zwischen den Luftströmen Luftpausen bestehen, die ein senkrechtes Ausrichten der Fadenschar (8) gestatten.

2. Verfahren zur Herstellung eines Spinnvlieses nach Anspruch 1 **dadurch gekennzeichnet, dass** die Ausblasrichtung senkrecht auf die Fadenschar (8) gerichtet ist.

3. Verfahren zur Herstellung eines Spinnvlieses nach Anspruch 2 **dadurch gekennzeichnet, dass** der Ausblaswinkel in horizontaler Ebene 15° beträgt.

4. Verfahren zur Herstellung eines Spinnvlieses nach Anspruch 3, **dadurch gekennzeichnet, dass** die Ausblasrichtung in vertikaler Ebene schräg nach unten auf die Fadenschar (8) gerichtet ist.

5. Verfahren zur Herstellung eines Spinnvlieses nach Anspruch 4, **dadurch gekennzeichnet, dass** der Ausblaswinkel in vertikaler Ebene 15° beträgt.

6. Verfahren zur Herstellung eines Spinnvlieses nach Anspruch 1 bis 5, **dadurch gekennzeichnet, dass** der Luftstrom von der Vorderfront oder von der Hinterfront der Fadenschar (8) auf dieselbe gerichtet ist.

7. Verfahren zur Herstellung eines Spinnvlieses nach einem der Ansprüche 1 bis 6, **dadurch gekennzeichnet, dass** die Fadenschar (8) nach der Luftstrombewegung zusätzlich durch periodisch bewegte Strömungsleitflächen, wie Schwenkklappen, Coanderschalen oder dergleichen abgelenkt wird.

8. Vorrichtung zur Durchführung des Verfahrens nach einem der Ansprüche 1 bis 7 mit einem Spinnbalken mit einer Vielzahl von in Reihe liegenden Spinnkapillaren, einem Kühlluftschacht und Verstreckungskanal und einem Ablageband, sowie mindestens einem unterhalb des Verstreckungskanals angeordneten Blasschacht mit in horizontaler Ebene gesehen schräg zur Fadenschar ausgerichteten Luftaustrittsdüsen, bei dem mindestens zwei parallel zueinander angeordnete Luftaustrittsdüsenreihen vorgesehen sind, wobei die Düsen einer Reihe entgegengesetzt zu den Düsen der anderen Reihe ausgerichtet sind.

9. Vorrichtung nach Anspruch 8, **dadurch gekennzeichnet, dass** die Luftzufuhr zu den Düsen (10, 11) jeweils einer Reihe durch einen Verschluss abschließbar ist.

10. Vorrichtung nach Anspruch 8 oder 9, **dadurch gekennzeichnet, dass** die Düsen (10, 11) jeweils einer Reihe durch einen Verschluss abschließbar sind.

11. Vorrichtung nach Anspruch 10, **dadurch gekennzeichnet, dass** die Düsen (10, 11) durch eine drehbare Walze (3) abschließbar sind.

12. Vorrichtung nach Anspruch 11, **dadurch gekennzeichnet, dass** die Walze (30) hohl ausgebildet und mit Längsschlitzen (31) versehen ist.

13. Vorrichtung nach Anspruch 12, **dadurch gekennzeichnet, dass** die Düsen (10, 11) durch wellblechartige Einlagen (35) mit schräg zu ihrer Längsrichtung verlaufenden Wellungen gebildet sind, die in der Düsenwand (33) eingelegt sind.

14. Vorrichtung nach Anspruch 13, **dadurch gekennzeichnet, dass** die Einlagen (35) auswechselbar sind.

15. Vorrichtung nach Anspruch 14, **dadurch gekennzeichnet, dass** die Abdichtwand (34) mit übereinander liegenden Längsschlitzen (36) versehen ist, die mit der Längsschlitzen (31) in der Walze (30) korrespondieren.

16. Vorrichtung nach Anspruch 11, **dadurch gekennzeichnet, dass** der Blasschacht (3) einen Luftstauraum (32) hat, der zwischen der Düsenwand (33) und einer Abdichtwand (34) zur Walze (30) liegt.

17. Vorrichtung nach Anspruch 16, **dadurch gekennzeichnet, dass** der Luftstauraum (32) durch ein Zwischenblech (14) in zwei Kammern (15, 16) aufgeteilt ist, die den jeweilig oberen und unteren Längsschlitzen (36) und Düsen (35) zugeordnet sind.

18. Vorrichtung nach einem der Ansprüche 11 bis 17, **dadurch gekennzeichnet, dass** die Walze (30) in einem mit Druckluft gefüllten Längskanal (4) angeordnet ist.

19. Vorrichtung nach Anspruch 18, **dadurch gekennzeichnet, dass** der Längskanal (40) mit einem Druckluftspeicher (41) verbunden ist.

20. Vorrichtung nach einem der Ansprüche 8 bis 9, **dadurch gekennzeichnet, dass** die Ausblaswinkel der Düsen (10, 11) jeweils einer Düsenreihe gleich sind.

21. Vorrichtung nach Anspruch 20, **dadurch gekennzeichnet, dass** die Ausblaswinkel 10° bis 60°, vorzugsweise 45° betragen.

22. Vorrichtung nach einem der Ansprüche 8 bis 21, **dadurch gekennzeichnet, dass** dem Blasschacht (1) gegenüber auf der anderen Frontseite der Fadenschar (8) ein in Blasschachtrichtung verstellbares Luftleitblech (2) angebracht ist.

23. Vorrichtung nach einem der Ansprüche 8 bis 22, **dadurch gekennzeichnet, dass** unterhalb des Blasschachtes (3) eine verstellbare mechanische Luftführung zur Steuerung der Richtung der Luftströmung vorgesehen ist.

24. Vorrichtung nach einem der Ansprüche 8 bis 23, **dadurch gekennzeichnet, dass** die Luftführung aus einer schwenkbaren Flügelklappe (22) besteht.

25. Vorrichtung nach einem der Ansprüche 8 bis 24, **dadurch gekennzeichnet, dass** die Luftführung aus Coandreschalen besteht.

## Claims

1. A process for producing a spunbonded web by spinning a parallel side-by-side linear filament sheet in the form of a curtain from a multiplicity of spinning capillaries using aerodynamic take-off and drawing of the filament sheet, the filament sheet, which emerges from the drawing duct or is taken off a bobbin, being moved laterally crosswise by an airstream which has periodically changing directions and which is alternately directed at an angle to the filament sheet as viewed in the horizontal plane, **characterised in that** there are pauses between the airstreams to permit perpendicular orientation of the filament sheet (8).

2. A process for producing a spunbonded web according to claim 1, **characterised in that** the blow-out direction is perpendicular to the filament sheet (8).

3. A process for producing a spunbonded web according to claim 2, **characterised in that** the blow-out angle in the horizontal plane is 15°.

4. A process for producing a spunbonded web according to claim 3, **characterised in that** the blow-out direction in the vertical plane is at an angle downward towards the filament sheet (8).

5. A process for producing a spunbonded web according to claim 4, **characterised in that** the blow-out angle in the vertical plane is 15°.

6. A process for producing a spunbonded web according to any one of claims 1 to 5, **characterised in that** the airstream is directed towards the filament sheet (8) from the front or from the rear thereof.

7. A process for producing a spunbonded web according to any one of claims 1 to 6, **characterised in that** the filament sheet (8) is deflected by periodically moving flow control surfaces such as pivoting flaps, Coanda surfaces or the like downstream of the airstream movement.

8. Apparatus for carrying out the process according to any one of claims 1 to 7, comprising a spinning beam having a multiplicity of rowed spinning capillaries, a cooling air shaft and drawing duct and a laydown belt and also at least one blowing shaft which is disposed below the drawing duct, which has air outlet nozzles directed at an angle to the filament sheet as viewed in the horizontal plane and which is provided with at least two mutually parallel air outlet nozzle rows, the nozzles of one row being oriented opposite to the nozzles of the other row.

9. Apparatus according to claim 8, **characterised in that** the air supply to the nozzles (10, 11) of any one row is closeable by one closure.

10. Apparatus according to claim 8 or 9, **characterised in that** the nozzles (10, 11) of any one row are closeable by one closure.

11. Apparatus according to claim 10, **characterised in that** the nozzles (10, 11) are closeable by a rotatable roll (3).

12. Apparatus according to claim 11, **characterised in that** the roll (30) is hollow and provided with longitudinal slots (31).

13. Apparatus according to claim 12, **characterised in that** the nozzles (10, 11) are formed by inserts (35) which resemble corrugated sheet metal, which have corrugations extending at an angle to their longitudinal direction and which have been inserted in the nozzle wall (33).

14. Apparatus according to claim 13, **characterised in that** the inserts (35) are replaceable.

15. Apparatus according to claim 14, **characterised in that** the sealing wall (34) is provided with superposed longitudinal slots (36) which correspond to the longitudinal slots (31) in the roll (30).

16. Apparatus according to claim 11, **characterised in that** the blowing shaft (3) has an air accumulation space (32) which is located between the nozzle wall (33) and a sealing wall (34) which seals off with regard to the roll (30).

17. Apparatus according to claim 16, **characterised in that** the air accumulation space (32) is divided by an intermediate metal sheet (14) into two chambers (15, 16) which are assigned to the respectively upper and lower longitudinal slots (36) and nozzles (35).

18. Apparatus according to any one of claims 11 to 17, **characterised in that** the roll (30) is disposed in a longitudinal duct (4) which is filled with compressed air.

19. Apparatus according to claim 18, **characterised in that** the longitudinal duct (40) is connected to a compressed air reservoir (41).

20. Apparatus according to either of claims 8 and 9, **characterised in that** the blow-out angles of the nozzles (10, 11) of any one row of nozzles are the same.

21. Apparatus according to claim 20, **characterised in that** the blow-out angles are from 10 to 60° and preferably 45°.

22. Apparatus according to any one of claims 8 to 21, **characterised in that** an air control metal sheet (2) which is adjustable in the blowing shaft direction is disposed opposite the blowing shaft (1) on the other front side of the filament sheet (8).

23. Apparatus according to any one of claims 8 to 22, **characterised in that** an adjustable mechanical air router for controlling the direction of the airstream is provided below the blowing shaft (3).

24. Apparatus according to any one of claims 8 to 23, **characterised in that** the air router comprises a pivotable wing flap (22).

25. Apparatus according to any one of claims 8 to 24, **characterised in that** the air router comprises Coanda surfaces.

## Revendications

1. Procédé de production d'un non-tissé filé-lié par filage d'une nappe de fils linéaires disposés parallèles l'un à l'autre, sous forme d'un rideau constitué d'une pluralité de capillaires filés avec levée et étirage aérodynamiques de la nappe de fils, dans lequel la nappe de fils sortant du canal d'étirage ou retirée d'une bobine, est déplacée latéralement transversalement par un courant d'air avec des directions périodiquement alternantes, le courant d'air, vu dans le plan horizontal, étant orienté en alternance d'une façon inclinée par rapport à la nappe de fils, **caractérisé en ce qu'**il existe entre les courants d'air des intervalles d'air qui permettent une orientation verticale de la nappe de fils (8).

2. Procédé de production d'un non-tissé filé-lié selon la revendication 1, **caractérisé en ce que** la direction de soufflage est orientée verticalement sur la nappe de fils (8).

3. Procédé de production d'un non-tissé filé-lié selon la revendication 2, **caractérisé en ce que** l'angle de soufflage dans le plan horizontal est de 15°.

4. Procédé de production d'un non-tissé filé-lié selon la revendication 3, **caractérisé en ce que** la direction de soufflage dans le plan vertical est orientée de façon inclinée vers le bas sur la nappe de fils (8).

5. Procédé de production d'un non-tissé filé-lié selon la revendication 4, **caractérisé en ce que** l'angle de soufflage dans le plan vertical est de 15°.

6. Procédé de production d'un non-tissé filé-lié selon l'une quelconque des revendications 1 à 5, **caractérisé en ce que** le courant d'air est dirigé à partir de la face avant ou de la face arrière de la nappe de fils (8) sur cette dernière.

7. Procédé de production d'un non-tissé filé-lié selon l'une quelconque des revendications 1 à 6, **caractérisé en ce que** la nappe de fils (8) en plus d'être déviée selon le mouvement du courant d'air, l'est également par des surfaces guidant l'écoulement, déplacées périodiquement telles que des volets pivotants, des surfaces convexes à effet Coanda ou analogues.

8. Dispositif pour réaliser le procédé selon l'une quelconque des revendications 1 à 7, avec un collecteur-répartiteur ayant une pluralité de capillaires de filage disposés en rangée, une cheminée d'air froid et un canal d'étirage et une bande de dépôt, ainsi qu'au moins une cheminée de soufflage disposée sous le canal d'étirage avec des buses de sortie d'air orientées de façon inclinée par rapport à la nappe de fils, vues dans le plan horizontal, dans lequel au moins deux rangées de buses de sortie d'air disposées parallèlement l'une à l'autre sont prévues, les buses d'une rangée étant orientées de façon opposée aux buses de l'autre rangée.

9. Dispositif selon la revendication 8, **caractérisé en ce que** l'alimentation en air des buses (10, 11) à chaque fois d'une rangée, peut être obturée par une fermeture.

10. Dispositif selon la revendication 8 ou 9, **caractérisé en ce que** les buses (10, 11) à chaque fois d'une rangée peuvent être obturées par une fermeture.

11. Dispositif selon la revendication 10, **caractérisé en ce que** les buses (10, 11) peuvent être obturées par un cylindre rotatif (3).

12. Dispositif selon la revendication 11, **caractérisé en ce que** le cylindre (30) est formé en creux et est muni de fentes longitudinales (31).

13. Dispositif selon la revendication 12, **caractérisé en ce que** les buses (10, 11) sont formées par des pièces rapportées (35) du type tôle ondulée avec des ondulations se prolongeant de façon inclinée par rapport à leur direction longitudinale, lesquelles sont insérées dans la paroi de buses (33).

14. Dispositif selon la revendication 13, **caractérisé en ce que** les pièces rapportées (35) sont interchangeables.

15. Dispositif selon la revendication 14, **caractérisé en ce que** la paroi d'étanchéité (34) est munie de fentes longitudinales (36) se trouvant l'une au-dessus de l'autre, qui correspondent aux fentes longitudinales (31) dans le cylindre (30).

16. Dispositif selon la revendication 11, **caractérisé en ce que** la cheminée de soufflage (3) possède un espace de retenue d'air (32) qui se trouve entre la paroi de buses (33) et une paroi d'étanchéité (34) vers le cylindre (30).

17. Dispositif selon la revendication 16, **caractérisé en ce que** l'espace de retenue d'air (32) est divisé en deux chambres (15, 16) par une tôle intermédiaire (14), lesquelles sont associées aux fentes longitudinales (36) et buses (35), supérieures et inférieures, respectives.

18. Dispositif selon l'une quelconque des revendications 11 à 17, **caractérisé en ce que** le cylindre (30) est disposé dans un canal longitudinal (4) rempli d'air comprimé.

19. Dispositif selon la revendication 18, **caractérisé en ce que** le canal longitudinal (40) est relié à un réservoir (41) d'air comprimé.

20. Dispositif selon l'une quelconque des revendications 8 à 9, **caractérisé en ce que** les angles de soufflage des buses (10, 11), à chaque fois d'une rangée de buses, sont identiques.

21. Dispositif selon la revendication 20, **caractérisé en ce que** les angles de soufflage sont de 10 à 60°, de préférence 45°.

22. Dispositif selon l'une quelconque des revendications 8 à 21, **caractérisé en ce qu'**une tôle déflectrice d'air (2) ajustable dans la direction de la cheminée de soufflage est installée sur l'autre côté frontal de la nappe de fils (8) en face de la cheminée de soufflage (1).

23. Dispositif selon l'une quelconque des revendications 8 à 22, **caractérisé en ce qu'**un déflecteur d'air, mécanique, ajustable est prévu sous la cheminée de soufflage (3) pour commander la direction de l'écoulement d'air.

24. Dispositif selon l'une quelconque des revendications 8 à 23, **caractérisé en ce que** le déflecteur d'air est constitué d'un volet d'aile (22) pivotable.

25. Dispositif selon l'une quelconque des revendications 8 à 24, **caractérisé en ce que** le déflecteur d'air est constitué de surfaces convexes à effet Coanda.
